# EUROPÄISCHE PATENTSCHRIFT

(11) **EP 1 324 684 B1**
(45) Veröffentlichungstag und Bekanntmachung des Hinweises auf die Patenterteilung: **12.05.2004**
(21) Anmeldenummer: 01986577.3
(22) Anmeldetag: 08.10.2001
(51) Int. Cl.: A47C 3/02, A47C 9/00

(54) **SITZVORRICHTUNG ALS SITZMÖBEL ODER ZUR AUFLAGE AUF EINEM SITZMÖBEL**
SEATING DEVICE IN THE FORM OF SEAT FURNITURE OR FOR PLACING ON SEAT FURNITURE
DISPOSITIF D'ASSISE SOUS FORME DE SIEGE OU DESTINE A ETRE POSE SUR UN SIEGE

(30) Priorität: 11.10.2000 DE 10050249
(43) Veröffentlichungstag der Anmeldung: 09.07.2003
(73) Patentinhaber: Voss, Klaus-Dieter, 78467 Konstanz (DE)
(72) Erfinder: Voss, Klaus-Dieter, 78467 Konstanz (DE)
(74) Vertreter: Weiss, Peter, Dr.
(86) Internationale Anmeldenummer: PCT/EP2001/011595
(87) Internationale Veröffentlichungsnummer: WO 2002/030241

(56) Entgegenhaltungen:
- WO-A-00/45675
- WO-A-93/19648
- DE-U- 29 901 774
- FR-A- 1 318 720
- US-A- 5 024 485

## Beschreibung

Die vorliegende Erfindung betrifft eine Sitzvorrichtung als Sitzmöbel oder zur Auflage auf einem Sitzmöbel mit einem Sitzteil, welches gegenüber einem Auflageelement quer zur Sitzrichtung um zumindest eine Achse schwenkbar ist.

Derartige Sitzvorrichtungen sind in vielfältiger Form und Ausführung auf dem Markt bekannt und gebräuchlich. Hierzu wird auf das Deutsche Gebrauchsmuster DE 299 01 774 sowie auf die Deutsche Patentanmeldung DE 100 03 843 verwiesen. Dort ist eine ähnliche Sitzvorrichtung zur Auflage auf einem Sitzmöbel beispielsweise als dynamische Sitzhilfe beschrieben. Nachteilig ist, dass insbesondere eine lineare Bewegung des Sitzteiles nur apparativ sehr aufwendig erfolgt, was unerwünscht ist. Hierzu sind sehr viele Bauteile notwendig, um einerseits eine Verstellung eines Sitzteiles linear gegenüber einem Auflageelement zuzulassen und gleichzeitig festzulegen.

Die DE 299 01 774 beschreibt eine Sitzvorrichtung zur Auflage auf einem Sitzmöbel, bei welchem das Sitzteil gegenüber dem Auflageteil in drei unterschiedlichen Stufen rastbar verschiebbar ist.

Die FR 1 318 720 beschreibt ein Sitzmöbel, dessen Sitzfläche um eine Achse neigbar ist.

Die US 5,024,485 offenbart eine Auflage für ein Sitzmöbel, auf dessen Auflagefläche zwei getrennte Sitzteile unabhängig voneinander um eine Achse neigbar sind. Ein ähnliches Sitzmöbel ist in der WO 93/19648 beschrieben.

Der vorliegenden Erfindung liegt die Aufgabe zugrunde eine Sitzvorrichtung der eingangs genannten Art zu schaffen, welche die genannten Nachteile beseitigt, und mit welcher auf einfache Weise ein Bewegen des Sitzteiles gegenüber dem Auflageelement möglich ist, so dass es einfach zu bedienen und kostengünstig herzustellen ist. Ferner soll auf sehr kostengünstige und einfache und effektive Weise eine Dämpfung sowie eine Verstellung der Neigung des Sitzteiles gegenüber einem Auflageelement möglich sein.

Zur Lösung dieser Aufgabe führen die Merkmale der Patentansprüche 1 und 2.

Bei der vorliegenden Erfindung ist eine Sitzvorrichtung beschrieben, die eine Weiterentwicklung der DE 100 03 843 darstellt. Auf diese wird hier. ausdrücklich hingewiesen, dieses soll Bestandteil der vorliegenden Anmeldung sein. Daher wird auf eine nähere Beschreibung an dieser Stelle verzichtet.

Wesentlich bei der vorliegenden Erfindung ist, dass mittels einer Verstelleinrichtung, die als selbsthemmendes Getriebe ausgebildet sein kann, eine Verstellung des Sitzteiles in Sitzrichtung stufenlos gegenüber dem Auflageelement erfolgt. Dabei kann das Sitzteil stufenlos und selbsthemmend durch Betätigen eines Betätigungselementes hin- und herbewegt werden. Dabei wird vorzugsweise diagonal eine Verstelleinrichtung am Sitzteil angeordnet, bei welcher ein Antriebsschlitten gegenüber einem Aufnahmelager bewegbar ist. Der Antriebsschlitten wird über ein Spindelelement durch Drehen der Achse angetrieben.

Der Schlitten wird entlang der Achse durch Bewegen des Spindelelementes hin und herbewegt, und verschiebt hierdurch das Sitzteil in dem der Antriebsschlitten Druck auf die Aufnahmelager der Verstelleinrichtung ausübt. Dadurch kann selbsthemmend eine stufenlose Bewegung des Sitzteiles gegenüber dem Auflageelement erfolgen, da das Sitzteil über Lagerelemente mit Langlöchern ebenfalls auf der Achse gelagert ist.

Ferner hat sich als besonders vorteilhaft bei der vorliegenden Erfindung erwiesen, wenigstens ein Dämpfungselement zwischen dem Sitzteil und Auflageelement anzuordnen, welches beispielsweise pneumatisch betätigbar ist. Hierdurch lässt sich eine Kippbewegung des Sitzteiles gegenüber dem Auflageelement dämpfen oder eine ganz bestimmte Neigung bzw. ein Neigungswinkel des Sitzteiles gegenüber dem Auflageelement fest einstellen. Vorzugsweise sind die Dämpfungselemente mittels Fest-Loslagerungen zwischen Sitzteil und Auflageelement gehaltert und ggf. in Führungsschienen, Führungselementen od. dgl. in Sitzrichtung linear geführt, damit das Sitzteil noch linear gegenüber dem Auflageelement bewegbar ist. Die Dämpfungselemente können Zylinderelemente, Dämpfungsglieder, wie auch bspw. Gummizylinder, Gummibälle etc. sein, die manuell und/oder elastisch sowie kompressibel oder inkompressibel betätigbar sind.

Vom vorliegenden Erfindungsgedanken sei auch umfasst, mehrere Verstelleinrichtungen vorzusehen, die beispielsweise im Bereich der Lagerelemente zueinander beabstandet angeordnet sein können.

Im Rahmen der vorliegenden Erfindung soll auch liegen, dass die Sitzvorrichtung als selbständiges Sitzmöbel oder zur Auflage auf einem Sitzmöbel ausgebildet sein kann. Ist die Sitzvorrichtung als Sitzmöbel ausgebildet, so kann beispielsweise ein Stuhlgestell, Stuhlbeine, Bürostuhlgestänge an das Auflageelement von unten anschliessen.

Ist die Sitzvorrichtung als Auflage zum nachträglichen Auflegen auf ein Sitzmöbel ausgebildet, so kann das Auflageelement eben auf diesem aufliegen oder beispielsweise mittels nicht dargestellten Fusselementen zu einem Untergrund hin beabstandet sein. Dies soll ebenfalls im Rahmen der vorliegenden Erfindung liegen.

Auch hat sich als vorteilhaft erwiesen eine lineare Führung durch benachbarte sich berührende Lagerelemente von Sitzteil und Auflageelement zu gewährleisten.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigt in
Figur 1 eine schematisch dargestellte perspektivische Ansicht auf eine Sitzvorrichtung;
Figur 2 eine schematisch dargestellte Draufsicht auf die Sitzvorrichtung gemäss Figur 1;
Figur 3 eine schematisch dargestellte Vorderansicht der Sitzvorrichtung gemäss den Figuren 1 und 2;
Figur 4 eine schematisch dargestellte Seitenansicht der Sitzvorrichtung gemäss den Figuren 1 und 2;
Figur 5 eine schematisch dargestellte Rückansicht der Sitzvorrichtung gemäss den Figuren 1 und 2;
Figur 6 eine schematisch dargestellte Seitenansicht eines weiteren Ausführungsbeispieles der Sitzvorrichtung gemäss den Figuren 1 und 2;
Figur 7 eine schematisch dargestellte Seitenansicht eines weiteren Ausführungsbeispieles der Sitzvorrichtung gemäss den Figuren 1 und 2;
Figur 8 eine schematisch dargestellte Seitenansicht der Sitzvorrichtung nach Figur 6 in einer anderen Gebrauchslage;
Figur 9 eine Rückansicht der Sitzvorrichtung gemäss Figur 6 in einer Ruhelage.

Gemäss Figur 1 weist eine erfindungsgemässe Sitzvorrichtung R₁ ein Sitzteil 2 auf, welches gegenüber einem Auflageelement 8 über eine Achse 3 quer zu einer Sitzrichtung X kippbar ist. Die Achse 3 ist radial bewegbar in Lagerelementen 1.1, 1.2 gelagert und axial nicht verschiebbar in diesen festgelegt. Endseits an die Achse 3 schliesst ein Betätigungselement 4 an, welches ein Griffelement, ein Handgriff, ein Handrad, ein elektrisch betriebener Motor od. dgl. sein kann, um die Achse 3 radial zu verdrehen.

Die Lagerelemente 1.1, 1.2 sind fest mit dem Auflageelement 8 verbunden. Dem Sitzteil 2 sind ebenfalls Lagerelemente 5.1, 5. 2 zugeordnet, die fest mit dem Sitzteil 2, insbesondere einer unteren Fläche verbunden sind. Dabei sind die Lagerelemente 5.1, 5.2 mit einem Langloch 6 versehen, in welchem die Achse 3 bzw. die Lagerelemente 5.1, 5.2 linear in Sitzrichtung X hin und herbewegbar gelagert sind.

Ferner ist ausserhalb dem Bereich der Achse 3 vorzugsweise mittig eine Feststelleinrichtung 7 vorgesehen, wobei eine Feststellachse 9 in Lagerblöcken 10 drehbar gelagert ist, und ein Zapfenelement 21 zum Beabstanden und Fixieren einer Kippbewegung von Sitzteil 2 gegenüber Auflageelement 8 um die Achse 3 verhindert bzw. eine feste Position einstellt.

Wesentlich ist jedoch bei der vorliegenden Erfindung, wie es insbesondere auch in Figur 2 angedeutet ist, dass vorzugsweise dem Sitzteil 2 eine Verstelleinrichtung 11 zugeordnet ist, die vorzugsweise diagonal zur Sitzrichtung X dem Sitzteil 2 zugeordnet ist.

Dabei ist die Verstelleinrichtung 11 aus einem Antriebsschlitten 12 gebildet, welcher gegenüber zumindest einem Aufnahmelager 13 in dargestellter Y-Richtung in einer Nut 14 verschiebbar gelagert ist. Lediglich in den Antriebsschlitten 12 greift die Achse 3 ein und ist zumindest im Bereich der Verstelleinrichtung 11 als Spindelelement 15 ausgebildet. Dabei greift das Spindelelement 15 in ein entsprechendes hier nicht näherdargestelltes passendes Gewinde des Antriebsschlitten 12 ein.

Die Funktionsweise der vorliegenden Erfindung ist folgende:

Durch Verdrehen der Achse 3, bzw. des Spindelelementes 15 mittels des Betätigungselementes 4, manuell und/oder automatisch beispielsweise elektrobetrieben, wird der Antriebsschlitten 12 je nach Drehrichtung der Achse 3 axial auf dieser hin- und herbewegt. Durch das axiale Hin- und Herbewegen des Antriebsschlittens 12, und insbesondere durch die diagonale Anordnung der Verstelleinrichtung 11 übt der Antriebsschlitten 12 Druck auf die Aufnahmelager 13 aus und bewegt somit das Sitzteil 2 gegenüber dem Auflageelement 8 in Sitzrichtung X. Dabei ist die Achse 3 nicht axial sondern lediglich radial bewegbar in den Lagerelementen 1.1, 1.2 gelagert.

In dem Ausführungsbeispiel der vorliegenden Erfindung gemäss Figur 3 ist dargestellt, wie die Verstelleinrichtung 11 mit Antriebsschlitten 12 und Aufnahmelager 13 unten am Sitzteil 2 angeordnet ist.

Ferner ist ersichtlich, dass die Lagerelemente 1.1, 1.2 des Auflageelementes 8 unmittelbar an die Lagerelemente 5.1, 5.2 des Sitzteiles 2 anschliessen. In die entsprechenden Langlöcher 6 der Lagerelemente 5.1, 5.2 greift die Achse 3 ein. Zur Unterstützung einer linearen Führung und insbesondere einer linearen Bewegung des Sitzteiles 2 gegenüber dem Auflageelement 8 in dargestellter Sitzrichtung X, siehe Figuren 1 und 2, können zusätzliche Lagerelemente 1.3 und 1.4 dem Auflageelement 8 zugeordnet sein, so dass dazwischen die Lagerelemente 5.1, 5.2 des Sitzteils 2 exakt passgenau und linear geführt sind, und lediglich eine lineare Bewegung des Sitzteiles 2 und/oder eine Kippbewegung um die Achse 3 gegenüber dem Auflageelement 8 in dargestellter Sitzrichtung X zugelassen wird. In Figur 4 ist in der Seitenansicht dargestellt, wie mittels der Feststelleinrichtung 7 eine Kippbewegung in zumindest einer Richtung festgelegt werden kann.

Figur 5 zeigt die entsprechende Rückansicht der Vorrichtung R₁, die in etwa symmetrisch zur Vorderansicht nach Figur 3 ist.

In den Ausführungsbeispielen der vorliegenden Erfindung gemäss den Figuren 6 und 7 ist bei den Vorrichtungen R₂ und R₃ zwischen Sitzteil und Auflageelement 8 zumindest ein Dämpfungselement 16.1, 16.2 eingesetzt, welches vorzugsweise als Pneumatikzylinder ausgebildet ist. Dabei kann das Dämpfungselement 16.1, 16.2 auch elastischer Art sein. In Figur 7 sind zwei Dämpfungselemente 16.1, 16.2 jeweils einerseits und andererseits der Achse 3 zwischen Sitzteil 2 und Auflageelement 8 angeordnet.

Bevorzugt sind beide Dämpfungselemente 16.1, 16.2 pneumatisch manuell und/oder automatisch beispielsweise mittels einer elektrisch betriebenen Luftpumpe betätigbar. Dabei kann dem Dämpfungselement 16.1, 16.2 direkt oder indirekt ein manuell oder automatisch betätigbares Drosselventil 17 zugeordnet sein, um beispielsweise bei Druckbeaufschlagung Luft langsam aus dem Dämpfungselement 16.1, 16.2 herauszulassen so dass eine Bewegung, insbesondere eine Kippbewegung des Sitzteiles 2 um die Achse 3 gegenüber dem Auflageelement 8 gedämpft wird.

Auch lässt sich eine ganz bestimmte Neigung des Sitzteiles 2, wie es beispielsweise in Figur 8 dargestellt ist, durch Schliessen des Drosselventiles 17 in einer gewünschten Lage feststellen.

Sind zwei Dämpfungselemente 16.1, 16.2, wie beispielsweise in Figur 7 dargestellt, so können diese über eine hier gestrichelt angedeutete Verbindungsleitung 18 miteinander in Verbindung stehen, so dass beispielsweise bei einer Kippbewegung beim Zusammendrücken beispielsweise des einen Dämpfungselementes 16.1 die Luft über das Drosselventil 17 und die Verbindungsleitung 18 in das sich ausdehnende Dämpfungselement 16.2 gelangt und hierdurch eine Dämpfung möglich ist.

Ferner soll daran gedacht sein, die Dämpfungselemente 16.1, 16.2 auch mittels inkompressiblen Medien wie beispielsweise Hydraulikflüssigkeiten od. dgl. zu betreiben.

Eine Dämpfung erfolgt dann über das entsprechende Drosselventil, mittels welchem exakt eingestellt werden kann, wie schnell oder bzw. wie gedämpft eine Kippbewegung des Sitzteiles 2 gegenüber dem Auflageelement 8 um die Achse 3 erfolgen soll. Ist eine gewünschte Neigung des Sitzteiles 2 erreicht, so wird das Drosselventil 17 geschlossen. Insbesondere bei inkompressiblen Medien lässt sich dann das Sitzteil 2 gegenüber dem Auflageelement 8 nicht mehr bewegen. Daher kann es von Vorteil sein, kompressible Medien wie Gas oder insbesondere Luft zu verwenden, um auch noch ein bestimmtes Wippen des Sitzteiles 2 beim Sitzen zu gewährleisten. Dies soll ebenfalls im Rahmen der vorliegenden Erfindung liegen.

Ferner soll daran gedacht sein, dass die Dämpfungselemente 16.1, 16.2 entweder einerseits fest mit dem Sitzteil 2 und linear bewegbar in Sitzrichtung X mit dem Auflageelement 8 verbunden sein können, wobei ein Gelenk 19 dann beispielsweise linear geführt in Sitzrichtung X als Loslager mit dem Auflageelement 8 verbunden sein kann. Die Führung ist beispielsweise in Figur 9 dargestellt, wobei das Gelenk 19 in Führungsschienen 20 linear bewegbar gelagert ist. In den Figuren 7 und 8 ist daran gedacht das Dämpfungselement 16.1 einerseits fest mit dem Auflageelement 8 zu verbinden und gelenkig das Gelenk 19 mit dem Sitzteil 2 linear verschiebbar festzulegen. Dies kann ebenfalls, wie hier nicht näher dargestellt, über die in Figur 9 dargestellten Führungsschienen 20 erfolgen. Dabei soll auch daran gedacht sein, entsprechende Führungsnuten od. dgl. zu verwenden. Hier soll der Erfindung keine Grenze gesetzt sein.

Bei der vorliegenden Erfindung kann die Sitzvorrichtung R₁, R₂ als Sitzmöbel oder zur Auflage auf ein beliebiges Sitzmöbel verwendet werden.

Ist die Sitzvorrichtung R₁, R₂ beispielsweise als Sitzmöbel selbst ausgebildet, so kann ein Untergestell oder zumindest ein Fusselement mit dem Auflageelement in bekannter Weise verbunden werden.

Beispielsweise können hieran Bürostuhluntergestelle, mehrere Fusselemente, barhockerähnliche Gestelle od. dgl. anschliessen, um eine entsprechende Sitzvorrichtung zu bilden. Ggf. lässt sich dann noch an das Auflageelement 8 in hier nicht dargstellter Weise eine Rückenlehne anbringen. Dies soll ebenfalls im Rahmen der vorliegenden Erfindung liegen. Jedoch kann auch daran gedacht sein, an das bewegliche Sitzteil 2 eine Rückenlehne anzubringen, sollte dies gewünscht sein.

Ist die Sitzvorrichtung R₁, R₂ als Auflage für ein Sitzmöbel ausgebildet, so kann dieses direkt mit dem Auflageelement 8 auf eine Sitzfläche eines Stuhles aufgelegt werden. Auch soll jedoch daran gedacht sein, das Auflageelement 8 mit einer Mehrzahl von Fusselementen zu versehen, um ein niedriges Sitzmöbel bzw. eine niedrige Auflage eines Sitzmöbels zu schaffen.

### Positionszahlenliste

| | | | | | |
|---|---|---|---|---|---|
| 1 | Lagerelement | 34 | | 67 | |
| 2 | Sitzteil | 35 | | 68 | |
| 3 | Achse | 36 | | 69 | |
| 4 | Betätigungselement | 37 | | 70 | |
| 5 | Lagerelement | 38 | | 71 | |
| 6 | Langloch | 39 | | 72 | |
| 7 | Feststelleineinrichtung | 40 | | 73 | |
| 8 | Auflageelement | 41 | | 74 | |
| 9 | Feststellachse | 42 | | 75 | |
| 10 | Lagerblock | 43 | | 76 | |
| 11 | Verstelleinrichtung | 44 | | 77 | |
| 12 | Antriebsschlitten | 45 | | 78 | |
| 13 | Aufnahmelager | 46 | | 79 | |
| 14 | Nut | 47 | | | |
| 15 | Spindelelement | 48 | | R₁ | Sitzvorrichtung |
| 16 | Dämpfungselement | 49 | | R₂ | Sitzvorrichtung |
| 17 | Drosselventil | 50 | | R₃ | Sitzvorrichtung |
| 18 | Verbindungsleitung | 51 | | | |
| 19 | Gelenk | 52 | | | |
| 20 | Führungsschiene | 53 | | X | Sitzrichtung |
| 21 | Zapfenelement | 54 | | Y | Richtung |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Sitzvorrichtung als Sitzmöbel oder zur Auflage auf einem Sitzmöbel mit einem Sitzteil (2), welches gegenüber einem Auflageelement (8) quer zur Sitzrichtung um zumindest eine Achse (3) schwenkbar ist,
**dadurch gekennzeichnet,**
**dass** mittels wenigstens einer betätigbaren Verstelleinrichtung (11) das Sitzteil (2) in Sitzrichtung (X) gegenüber dem Auflageelement (8) stufenlos bewegbar und eine eingestellte Position selbsthemmend festgelegt ist.

2. Sitzvorrichtung als Sitzmöbel oder zur Auflage auf einem Sitzmöbel mit einem Sitzteil (2), welches gegenüber einem Auflageelement (8) quer zur Sitzrichtung (X) um zumindest eine Achse (3) schwenkbar ist, **dadurch gekennzeichnet, dass** das Sitzteil (2) gegenüber dem Auflageelement (8) in Sitzrichtung (X) linear stufenlos bewegbar ist und über zumindest ein Dämpfungselement (16.1, 16.2) und/oder gegeneinander gestützte Lagerelemente (1.1 bis 1.4 und 5.1, 5.2) von Sitzteil (2) und Auflageelement (8) linear geführt ist.

3. Sitzvorrichtung nach Anspruch 1 oder 2, **dadurch gekennzeichnet, dass** zwischen Sitzteil (2) und Auflageelement (8) wenigstens ein Dämpfungselement (16.1, 16.2) vorgesehen ist.

4. Sitzvorrichtung nach wenigstens einem der Ansprüche 1 bis 3, **dadurch gekennzeichnet, dass** die Verstelleinrichtung (11) als Getriebeelement ausgebildet ist, welches dem Sitzteil (2) in etwa diagonal zur Sitzrichtung (X) zugeordnet ist.

5. Sitzvorrichtung nach Anspruch 4, **dadurch gekennzeichnet, dass** die Verstelleinrichtung (11) aus einem Antriebsschlitten (12) gebildet ist, welcher entlang eines Aufnahmelagers (13) verschiebbar gelagert ist, wobei in den Antriebsschlitten (12) in ein passendes Gewinde ein Spindelelement (15) eingreift.

6. Sitzvorrichtung nach Anspruch 5, **dadurch gekennzeichnet, dass** das Spindelelement (15) bzw. in die Achse (3) in dem zumindest einen Lagerelement (5.1, 5.2) radial verdrehbar und axial festgelegt ist und endseits ein Betätigungselement (4), wie Griff, oder Elektromotor anschliesst.

7. Sitzvorrichtung nach Anspruch 6, **dadurch gekennzeichnet, dass** durch Verdrehen des Betätigungselementes (4), insbesondere der Achse (3) das Spindelelement (15), der Antriebsschlittens entlang des Spindelelementes (15) bewegbar ist, und durch die Führung des Antriebsschlittens (12) im Aufnahmelager (13), das Sitzteil (2) gegenüber dem Auflageelement (8) in Sitzrichtung (X) hin- und herbewegbar ist.

8. Sitzvorrichtung nach wenigstens einem der Ansprüche 3 bis 7, **dadurch gekennzeichnet, dass** wenigstens ein Dämpfungselement (16.1) einerseits und zumindest ein weiteres Dämpfungselement (16.2) andererseits.der Achse (3) zwischen Sitzteil (2) und Auflageelement (8) vorgesehen sind.

9. Sitzvorrichtung nach wenigstens einem der Ansprüche 3 bis 8, **dadurch gekennzeichnet, dass** das Dämpfungselement (16.1, 16.2) ein pneumatisch oder hydraulisch, manuell und/oder automatisch betätigbares Zylinderelement oder elastisch verformbares Dämpfungsglied ist.

10. Sitzvorrichtung nach wenigstens einem der Ansprüche 3 bis 9, **dadurch gekennzeichnet, dass** an das zumindest eine Dämpfungselement (16.1, 16.2) ein Drosselventil (17) zum manuellen Öffnen und/oder verschliessen und/oder Drosseln anschliesst.

11. Sitzvorrichtung nach wenigstens einem der Ansprüche 3 bis 10, **dadurch gekennzeichnet, dass** die jeweiligen Dämpfungselement (16.1, 16.2) einerseits und anderseits der Achse (3) über wenigstens eine Verbindungsleitung (18) miteinander in Verbindung stehen, wobei in die Verbindungsleitung (18) zumindest ein Drosselventil (17) zum manuellen und/oder automatischen Betätigen eingesetzt ist.

12. Sitzvorrichtung nach wenigstens einem der Ansprüche 3 bis 11, **dadurch gekennzeichnet, dass** zumindest ein Dämpfungselement (16.1, 16.2) mit dem Auflageelement (8) fest und dem Sitzteil (2) linear bewegbar oder mit dem Sitzteil (2) fest und gegenüber dem Auflageelement (8) linear bewegbar in Sitzrichtung (X) gelagert ist.

13. Sitzvorrichtung nach wenigstens einem der Ansprüche 2 bis 12, **dadurch gekennzeichnet, dass** dem Sitzteil (2) jeweils zwei beabstandete Lagerelemente (5.1, 5.2) zur Aufnahme der Achse (3) zugeordnet sind, welche zwischen entsprechenden Lagerelementen (1.1 bis 1.4) des Auflageelements (8) zur Führung einer linearen Bewegung des Sitzteiles (2) gegenüber dem Auflageelement (8) in Sitzrichtung (X), eingreifen.

## Claims

1. Seating apparatus in the form of seat furniture or for placing on an item of seat furniture, said apparatus having a seat part (2), which is pivotable relative to a supporting element (8) at right angles to the sitting direction about at least one spindle (3), **characterised in that**, when viewed with respect to the sitting direction, the seat part (2) is secured so as to be steplessly displaceable relative to the supporting element (8) by means of at least one actuatable adjustment means (11), and a set position is secured in a self-locking manner.

2. Seating apparatus in the form of seat furniture or for placing on an item of seat furniture, said apparatus having a seat part (2), which is pivotable relative to a supporting element (8) at right angles to the sitting direction (X) about at least one spindle (3), **characterised in that** the seat part (2) is steplessly displaceable in a linear manner relative to the supporting element (8), when viewed with respect to the sitting direction (X), and is linearly guided over at least one damping element (16.1, 16.2) and/or over bearing elements (1.1 to 1.4 and 5.1, 5.2), which are supported against one another, of the seat part (2) and supporting element (8).

3. Seating apparatus according to claim 1 or 2, **characterised in that** at least one damping element (16.1, 16.2) is provided between the seat part (2) and supporting element (8).

4. Seating apparatus according to at least one of claims 1 to 3, **characterised in that** the adjustment means (11) is in the form of a transmission element, which is associated with the seat part (2) substantially diagonally when viewed with respect to the sitting direction (X).

5. Seating apparatus according to claim 4, **characterised in that** the adjustment means (11) is formed from a drivable sliding carriage (12), which is mounted so as to be displaceable along a receiver bearing (13), a spindle element (15) engaging in the drivable sliding carriage (12) in a suitable thread.

6. Seating apparatus according to claim 5, **characterised in that** the spindle element (15), or respectively the spindle (3), is secured in the at least one bearing element (5.1, 5.2) in a radially rotatable and axial manner, and terminally communicates with an actuating element (4), such as a handle or electric motor.

7. Seating apparatus according to claim 6, **characterised in that**, by rotating the actuating element (4), more especially the spindle (3), the spindle element (15) is displaceable along the drivable sliding carriage of the spindle element (15) and, by guiding the drivable sliding carriage (12) in the receiver bearing (13), the seat part (2) is reciprocatable relative to the supporting element (8) when viewed with respect to the sitting direction (X).

8. Seating apparatus according to at least one of claims 3 to 7, **characterised in that** at least one damping element (16.1) is provided on one side of the spindle (3), and at least one additional damping element (16.2) is provided on the other side of the spindle (3), between the seat part (2) and supporting element (8).

9. Seating apparatus according to at least one of claims 3 to 8, **characterised in that** the damping element (16.1, 16.2) is a pneumatically or hydraulically, manually and/or automatically actuatable cylinder element or resiliently deformable damping member.

10. Seating apparatus according to at least one of claims 3 to 9, **characterised in that** a throttle valve (17), for manual opening and/or closing and/or shutting-off purposes, communicates with the at least one damping element (16.1, 16.2).

11. Seating apparatus according to at least one of claims 3 to 10, **characterised in that** the respective damping elements (16.1, 16.2) on one side and on the other side of the spindle (3) are interconnected via at least one connection pipe (18), at least one throttle valve (17) being inserted in the connection pipe (18) for manual and/or automatic actuation purposes.

12. Seating arrangement according to at least one of claims 3 to 11, **characterised in that**, when viewed with respect to the sitting direction (X), at least one damping element (16.1, 16.2) is mounted so as to be secured to the supporting element (8) and linearly displaceable relative to the seat part (2), or is mounted so as to be secured to the seat part (2) and linearly displaceable relative to the supporting element (8).

13. Seating apparatus according to at least one of claims 2 to 12, **characterised in that** two spaced-apart bearing elements (5.1, 5.2) are respectively associated with the seat part (2) to accommodate the spindle (3), which bearing elements engage between corresponding bearing elements (1.1 to 1.4) of the supporting element (8) to accomplish a linear displacement of the seat part (2) relative to the supporting element (8) when viewed with respect to the sitting direction (X).

## Revendications

1. Dispositif d'assise sous forme de siège ou destiné à être posé sur un siège, avec un élément d'assise (2) pivotable, par rapport à un élément d'appui (8), transversalement à la direction de l'assise (X) autour d'au moins un axe (3), **caractérisé par le fait qu'**à l'aide d'au moins un dispositif de réglage actionnable (11), l'élément d'assise (2) peut être déplacé sans paliers dans la direction de l'assise (X) par rapport à l'élément d'appui (8) et qu'une position réglée est fixée de manière auto-bloquante.

2. Dispositif d'assise sous forme de siège ou destiné à être posé sur un siège, avec un élément d'assise (2) pivotable, par rapport à un élément d'appui (8), transversalement à la direction de l'assise (X) autour d'au moins un axe (3), **caractérisé par le fait que** l'élément d'assise (2) peut être déplacé linéairement sans paliers dans la direction de l'assise (X) par rapport à l'élément d'appui (8) et est guidé linéairement par l'intermédiaire d'au moins un élément d'amortissement (16.1, 16.2) et/ou des éléments de palier (1.1 à 1.4 et 5.1, 5.2) de l'élément d'assise (2) et de l'élément d'appui (8).

3. Dispositif d'assise selon la revendication 1 ou 2, **caractérisé par le fait qu'**entre l'élément d'assise (2) et l'élément d'appui (8) est prévu au moins un élément d'amortissement (16.1, 16.2).

4. Dispositif d'assise selon au moins l'une des revendications 1 à 3, **caractérisé par le fait que** le dispositif de réglage (11) est réalisé sous forme d'élément d'engrenage qui est associé à l'élément d'assise (2) environ diagonalement à la direction de l'assise (X).

5. Dispositif d'assise selon la revendication 4, **caractérisé par le fait que** le dispositif de réglage (11) est constitué d'un chariot d'entraînement (12) guidé de manière déplaçable le long d'un palier de réception (13), dans le chariot d'entraînement (12) s'engageant, dans un filet approprié, un élément d'axe (15).

6. Dispositif d'assise selon la revendication 5, **caractérisé par le fait que** l'élément d'axe (15) ou l'axe (3) est disposé de manière rotative radialement et fixée axialement dans l'au moins un élément de palier (5.1, 5.2) et est suivi, à l'extrémité, d'un élément d'actionnement (4), tel qu'une poignée, ou d'un moteur électrique.

7. Dispositif d'assise selon la revendication 6, **caractérisé par le fait que** par rotation de l'élément d'actionnement (4), en particulier de l'axe (3), de l'élément d'axe (15), le chariot est déplaçable le long de l'élément d'axe {15), et que par le guidage du chariot d'entraînement (12) dans le palier de réception (13) peut être déplacé en va-et-vient l'élément d'assise (2) par rapport à l'élément d'appui (8) dans la direction de l'assise (X).

8. Dispositif selon au moins l'une des revendications 3 à 7, **caractérisé par le fait qu'**au moins un élément d'amortissement (16.1), d'une part, et au moins un autre élément d'amortissement (16.2), d'autre part, de l'axe (3) sont prévus entre l'élément d'assise (2) et l'élément d'appui (8).

9. Dispositif selon au moins l'une des revendications 3 à 8, **caractérisé par le fait que** l'élément d'amortissement (16.1, 16.2) est un élément de cylindre pouvant être actionné pneumatiquement ou hydrauliquement, manuellement et/ou automatiquement ou un élément d'amortissement déformable élastiquement.

10. Dispositif selon au moins l'une des revendications 3 à 9, **caractérisé par le fait que** l'au moins un élément d'amortissement (16.1, 16.2) est suivi d'une vanne-papillon (17) destinée à l'ouverture et/ou la fermeture manuelle et/ou l'étranglement.

11. Dispositif selon au moins l'une des revendications 3 à 10, **caractérisé par le fait que** l'élément d'amortissement respectif (16.1, 16.2), d'une part, et, d'autre part, l'axe (3) sont reliés l'un à l'autre par l'intermédiaire d'au moins un conduit de connexion (18) étant placée au moins une vanne-papillon (17) destinée à l'actionnement manuelle et/ou automatique.

12. Dispositif selon au moins l'une des revendications 3 à 11, **caractérisé par le fait qu'**au moins un élément d'amortissement (16.1, 16.2) est monté de manière fixe avec l'élément d'appui (8) et de manière déplaçable linéairement avec l'élément d'assise (2) ou de manière fixe avec l'élément d'assise (2) et de manière déplaçable linéairement par rapport à l'élément d'appui (8) dans la direction de l'assise (X).

13. Dispositif selon au moins l'une des revendications 2 à 12, **caractérisé par le fait qu'**à l'élément d'assise (2) sont chaque fois associés deux éléments de palier (5.1, 5.2) distants l'un de l'autre, destinés à recevoir l'axe (3), qui viennent en prise entre les éléments de palier (1.1 à 1.4) correspondants, pour guider un déplacement linéaire de l'élément d'assise (2) par rapport à l'élément d'appui (8) dans la direction de l'assise (X).
